# EUROPÄISCHE PATENTSCHRIFT

(11) **EP 1 885 614 B1**
(45) Veröffentlichungstag und Bekanntmachung des Hinweises auf die Patenterteilung: **08.09.2010**
(21) Anmeldenummer: 06753620.1
(22) Anmeldetag: 15.05.2006
(51) Int. Cl.: B65D 47/20, B05B 11/00, B29C 45/00, B65D 83/16

(54) **VORRICHTUNG ZUR AUSGABE EINES VORZUGSWEISE KOSMETISCHEN FLUIDS**
DEVICE FOR DISPENSING A PREFERABLY COSMETIC FLUID
DISPOSITIF POUR DISTRIBUER UN FLUIDE DE PREFERENCE COSMETIQUE

(30) Priorität: 31.05.2005 DE 102005025371
(43) Veröffentlichungstag der Anmeldung: 13.02.2008
(73) Patentinhaber: Seaquist Perfect Dispensing GmbH, 44319 Dortmund (DE)
(72) Erfinder: NEUHAUS, Reinhard, 58675 Hemer (DE); CANFIELD, Reiker, Crystal Lake, IL 60014 (US)
(74) Vertreter: Gesthuysen, von Rohr & Eggert
(86) Internationale Anmeldenummer: PCT/EP2006/004554
(87) Internationale Veröffentlichungsnummer: WO 2006/128574

(56) Entgegenhaltungen:
- EP-A- 0 442 858
- FR-A- 2 838 108
- US-A- 5 743 441
- WACKER SILICONES: GENIOMER(R) 200 THERMOPLASTIC SILICONE ELASTOMER, [Online] 10. Januar 2005 (2005-01-10), XP002394023 Gefunden im Internet: URL:http://www.wacker.com/internet/webcach e/en_US/PTM/TM/GENIOMER/GENIOMER_200_e.pdf > [gefunden am 2006-08-08]

## Beschreibung

Die vorliegende Erfindung betrifft eine Vorrichtung zur Ausgabe eines vorzugsweise kosmetischen Fluids gemäß dem Oberbegriff des Anspruchs 1 sowie eine Verwendung von thermoplastischem Silikon zur Herstellung eines Ventilelements einer derartigen Vorrichtung.

Bei dem Fluid handelt es sich insbesondere um eine Flüssigkeit, einen Schaum, ein Gel, eine Lotion, eine Suspension oder dgl. Bedarfsweise kann das Fluid auch gelöstes Gas oder eine Gasphase enthalten. Unter dem begriff "kosmetisches Fluid" sind in einem engeren Sinn vor allem Körperpflege und -Reinigungsprodukte, Kosmetika, oder dgl., wie Rasierschaum, Rasiergel, Haargel oder dgl., zu verstehen. Es kommen jedoch auch technische oder sonstige Fluide in Betracht. Nachfolgend wird aus Vereinfachungsgründen und aufgrund des Nutzungsschwerpunkts oft nur von kosmetischem Fluid gesprochen.

Die EP 0 442 858 A2 offenbart eine Abgabevorrichtung mit einem starren Unterteil und einem elastischen Oberteil. Zwischen dem Oberteil und dem Unterteil ist eine Pumpkammer gebildet. Das Oberteil ist einstückig ausgebildet und weist ein lappenartiges Ventilelement zur Bildung eines Einlaßventils in der Pumpkammer auf. Weiter bildet das Oberteil zusammen mit dem Unterteil ein Auslaßventil. Hierzu ist am Unterteil ein nutförmiger Auslaßkanal mit gekrümmten Querschnitt gebildet, in den ein Ausgabeabschnitt des Oberteils elastisch vorgespannt ist. Das Unterteil ist vorzugsweise durch Spritzgießen aus Polypropylen oder Polyethylen hergestellt. Das Oberteil ist vorzugsweise durch Vakuumformung aus thermoplastischem Polyethylen gebildet. Die bekannte Abgabevorrichtung funktioniert nicht zufriedenstellend, da ein einwandfreies Schließen der Ventile nicht immer gewährleistet ist. Des weiteren ist die Herstellung des Oberteils und Unterteils durch unterschiedliche Verfahren aufwendig. Eine andere Vorrichtung des Stands der Tecknik offenbart die US 5 743 441. FR 2838108 offenbart eine Vorrichtung gemäß dem Oberbegriff des Anspruchs 1.

Der vorliegenden Erfindung liegt die Aufgabe zugrunde, eine Vorrichtung und eine Verwendung von thermoplastischem Silikon zur Herstellung eines Ventilelements anzugeben, so daß eine einfache, kostengünstige Herstellung insbesondere aller Teile durch Spritzgießen bei guten Dicht- und Schließeigenschaften des Ventilelements ermöglicht wird.

Die obige Aufgabe wird durch eine Vorrichtung gemäß Anspruch 1 gelöst. Vorteilhafte Weiterbildungen sind Gegenstand der Unteransprüche.

Eine wesentliche Idee der vorliegenden Erfindung liegt darin, das Ventilelement aus thermoplastischem Silikon herzustellen.

Die Elastizität des Silikons ist sehr vorteilhaft hinsichtlich der Abdichtwirkung und Verformbarkeit des Ventilelements.

Durch den Einsatz von thermoplastischem Silikon wird eine wesentlich einfachere Verarbeitung ermöglicht, insbesondere durch übliches Spritzgießen. Dies ist mit dem üblichen, aus zwei Komponenten unmittelbar vor der Verarbeitung hergestellten Silikon nicht möglich und reduziert den maschinellen und zeitlichen Aufwand folglich sehr wesentlich.

Insbesondere gestattet die vorschlagsgemäße Verwendung von thermoplastischem Silikon zur Herstellung eines Ventilelements einer Vorrichtung zur Ausgabe eines vorzugsweise kosmetischen Fluids, wobei das Ventilelement aus dem Silikon bei einer Verarbeitungstemperatur von 140°C bis 250 °C gespritzt wird, eine einfache und kostengünstige Herstellung. Hierbei können insbesondere die üblichen Spritzformen und Spritzmaschinen verwendet werden.

Besonders bevorzugt ist vorgesehen, daß das Ventilelement zumindest partiell direkt gegen den Ventilsitz und/oder ein sonstiges Teil der Vorrichtung - insbesondere in der selben Form, in der der Ventilsitz bzw. das Teil zuvor gespritzt wurde - gespritzt wird. Der Ventil und das Teil können insbesondere aus einem kostengünstigen Polyolefin, wie Polypropylen, hergestellt werden. So ergibt sich eine sehr einfache und kostengünstige Herstellung. Insbesondere kann eine ansonsten erforderliche Montage des Ventilelements an der Vorrichtung, insbesondere am Ventilsitz oder sonstigen Teilen der Vorrichtung, entfallen. Des weiteren erübrigen sich spezielle Maschinen für eine spezielle Herstellung des Ventilelements.

Das Ventilelement ist vorzugsweise elastisch gegen den Ventilsitz vorgespannt und selbstschließend ausgebildet. Dies gestattet einen einfachen Aufbau.

Das Ventilelement ist vorzugsweise kraft- und/oder formschlüssig, insbesondere mittels mindestens eines Eingriffabschnitts bzw. durch Anspritzen, an der Vorrichtung befestigt. Dies gestattet insbesondere in Kombination mit dem bevorzugten unmittelbaren Anspritzen des Ventilelements eine sehr einfache Herstellung, da sonstige Montage- oder Befestigungsschritte entfallen können.

Weitere Vorteile, Merkmale, Eigenschaften und Aspekte der vorliegenden Erfindung ergeben sich aus den Ansprüchen und der folgenden Beschreibung einer bevorzugten Ausführungsform anhand der Zeichnung. Die einzige Figur zeigt:
eine perspektivische, explosionsartige Ansicht einer vorschlagsgemäßen Ventilvorrichtung.

Fig. 1 zeigt eine vorschlagsgemäße Vorrichtung 1 zur Ausgabe eines vorzugsweise kosmetischen, nicht dargestellten Fluids im eingangs genannten Sinn. Die Vorrichtung 1 kann insbesondere als ein Ausgabekopf oder Betätigungselement, eine Dosierpumpe bzw. handbetätigte Pumpe oder dgl. ausgebildet sein. Die Vorrichtung 1 kann auch in eine andere Vorrichtung, wie eine Pumpe oder dgl., integriert sein.

Die Vorrichtung 1 weist ein vorzugsweise zumindest partiell elastisch verformbares Ventilelement 2 auf, das beim Darstellungsbeispiel mit einem insbesondere gewölbten oder rinnenartigen Kontaktbereich 3 versehen ist.

Die Vorrichtung 1 weist weiter einen dem Ventilelement 2 bzw. dessen Kontaktbereich 3 zugeordneten Ventilsitz 4 auf, der beim Darstellungsbeispiel von einem insbesondere gewölbten oder kappenartigen Teil 5 der Vorrichtung 1 gebildet ist. Das Teil 5 bzw. der Ventilsitz 4 und das Ventilelement 2 bilden zusammen ein Ventil der Vorrichtung 1 für das Fluid.

Das Ventilelement 2 und das Teil 5 sind in Fig. 1 lediglich aus Veranschaulichungsgründen abgerückt voneinander bzw. explosionsartig dargestellt. Tatsächlich wird das Ventilelement 2 vorzugsweise nicht separat vom Teil 5 hergestellt, sondern unmittelbar gegen dieses spritzgegossen.

Das Ventilelement 2 ist vorzugsweise mit mindestens einem Eingriffsabschnitt 6 versehen, der in eine entsprechende Hinterschneidung oder Ausnehmung 7 am Ventilsitz 4 oder Teil 5 eingreift, um eine sichere Befestigung des Ventilelements 2 und/oder Abdichtung zu gewährleisten. Jedoch ist hier auch eine konstruktive Umkehr beispielsweise dahingehend möglich, daß das Eingriffselement 6 am Teil 5 angeordnet bzw. gebildet ist.

Das Ventilelement 2 und Teil 5 sind vorzugsweise über weitere, nicht dargestellte Eingriffselemente - insbesondere ebenfalls unlösbar - miteinander verbunden, die beispielsweise in Ausnehmungen oder Durchbrechungen 8 eingreifen und für eine insbesondere formschlüssige Verbindung sorgen.

Der Ventilsitz 4 und/oder das Teil 5 sind vorzugsweise spritzgegossen, insbesondere aus einem Thermoplasten, ganz bevorzugt aus einem Polyolefin, wie Polypropylen oder dgl.. Jedoch sind auch sonstige geeignete Materialien einsetzbar.

Das Ventilelement 2 ist insbesondere unmittelbar gegen den Ventilsitz 4 bzw. das Teil 5 spritzgegossen. Vorzugsweise erfolgt das Spritzen des Ventilelements 2 in der selben Gießform, in der das Teil 5 mit dem Ventilsitz 4 gegossen wurde, nachdem das Teil 5 eine zumindest ausreichende Festigkeit zum Anspritzen des Ventilelements 2 aufweist. So ergibt sich eine sehr einfache, schnelle und kostengünstige Herstellung.

Im fertiggestellten Zustand liegt das Ventilelement 2 mit seinem vorzugsweise rinnenartigen Kontaktbereich 3 am Ventilsitz 4 an bzw. greift in diesen ein. Dies bildet ein Ventil der Vorrichtung 1, das vorzugsweise selbstschließend ausgebildet ist. Ggf. ist das Ventilelement 2, insbesondere dessen Kontaktbereich 3, elastisch gegen den Ventilsitz 4 vorgespannt, um eine gute Abdichtung zu erreichen. Diese Vorspannung kann durch entsprechende maßliche Anpassung und Berücksichtigung des Schrumpfverhaltens beim Abkühlen erreicht werden.

Das Ventil bzw. der Kontaktbereich 3 ist vom Eingriffselement 6 vorzugsweise allseitig oder U-förmig umgeben, wobei das Eingriffselement 6 in die entsprechend umlaufende Ausnehmung 7 unlösbar eingreift, so daß durch die Auslaßöffnung 9 aus dem Teil 5 austretendes Fluid nur zwischen Ventilsitz 4 und Kontaktbereich 3 - entlang der Rinne - ausgegeben werden kann.

Das Ventil kann bedarfsweise durch manuelle Betätigung oder dgl. geöffnet werden. Beim Darstellungsbeispiel erfolgt das Öffnen des Ventils insbesondere dadurch, daß das nicht dargestellte Fluid bei ausreichendem Fluiddruck - insbesondere bei Niederdrücken der Vorrichtung 1 zum Öffnen eines Zuführventils - das Ventilelement 2, insbesondere nur dessen Kontaktbereich 3, von dem Ventilsitz 4 abhebt, so daß das Ventil der Vorrichtung 1 geöffnet und eine Ausgabe des Fluids ermöglicht wird. Bei Unterschreiten eines gewissen Drucks schließt das Ventil vorzugsweise selbsttätig, indem die Rückstellkräfte eine Wiederanlage des Ventilelements 2 bzw. dessen Kontaktbereichs 3 an dem Ventilsitz 4 bewirken.

Das Ventilelement 2 besteht aus thermoplastischem Silikon. Über die normalen elastischen Eigenschaften eine Silikons hinaus ist das Silikon thermoplastisch. Insbesondere handelt es sich um ein Copolymer, wie ein ein zweiphasig aufgebautes Blockcopolymer, ganz besonders bevorzugt um ein Polydimethylsiloxan-Harnstoff-Copplymer. Die Shore-A-Härte des Silikons beträgt vorzugsweise 40 bis 100, insbesondere 60 bis 100 (Messung gemäß DIN 53505).

Der Einsatz von thermoplastischem Silikon gestattet eine wesentliche Vereinfachung der Herstellung. Insbesondere können die für die sonstigen Komponenten wie das Teil 5 oder den Ventilsitz 4, verwendeten Spritzgußformen, Spritzmaschinen oder dgl. auch zur Herstellung des Ventilelements 2 verwendet werden. Insbesondere erfordert das thermoplastische Silikon im Gegensatz zu herkömmlichem Silikon kein Arbeiten bei wesentlich höheren Temperaturen, kein Verarbeiten von zwei Komponenten zur Herstellung des Silikons und kein (wesentliches) Aushärten nach der Formgebung.

Vielmehr gestattet das thermoplastische Silikon die Spritzguß-Herstellung auch dünnwandiger, elastischer Ventilelemente 2 bei einer Verarbeitungstemperatur von vorzugsweise 140°C bis 250°C.

Beim Darstellungsbeispiel ist das Ventilelement 2 zumindest im wesentlichen scheibenartig ausgebildet, wobei der Eingriffsabschnitt 6 und ggf. weitere nicht dargestellte Eingriffselemente, die in Durchbrechungen 8 am Teil 5 eingreifen, eine sichere Befestigung des Ventilelements 2 am Teil 5 sicherstellen. Insbesondere ist das Ventilelement 2 nach dem Anspritzen unlösbar mit dem Teil 5 verbunden. Trotz des unmittelbaren Anspritzens kann sich das Ventilelement 2 in den gewünschten Bereichen, insbesondere mit seinem Kontaktbereich 3, zum Öffnen des Ventils von dem Teil 5 bzw. Ventilsitz 4 trennen oder abheben. Dies ist ein besonderer Aspekt und Vorteil des thermoplastischen Silikons. Dieses verbindet sich nämlich nicht beim Anspritzen unmittelbar mit dem Material des Teils 5.

Die Vorrichtung 1 kann einen Pumpraum aufweisen, der vorzugsweise vom Teil 5 zumindest teilweise begrenzt oder gebildet ist. Insbesondere ist dann Fluid aus dem Pumpraum durch manuelles Verformen des Teils 5, insbesondere durch Niederdrücken, über das von dem Kontaktbereich 3 und Ventilsitz 4 gebildete Ventil abgebbar. Das Teil 5 ist hierzu dann entsprechend elastisch verformbar ausgebildet. Anschließend kann Fluid wieder in den Pumpraum durch vorzugsweise selbsttätiges elastisches Rückstellen des Teils 5 aufgenommen, insbesondere eingesaugt, werden.

Gemäß einer nicht dargestellten Ausrührungsvariante kann das Ventilelement 2 auch separat unabhängig vom Ventilsitz 4 / Teil 5 hergestellt, insbesondere spritzgegossen, sein und ggf. damit im montierten Zustand nicht fest verbunden werden. Alternativ oder zusätzlich kann das thermoplastische Silikon mit seinen überragenden Eigenschaften auch für ein sonstiges, insbesondere spritzgegossenes Teil der Vorrichtung 1 im genannten Sinne verwendet werden.

## Patentansprüche

1. Vorrichtung (1) zur Ausgabe eines vorzugsweise kosmetischen Fluids, mit einem elastisch verformbaren Ventilelement (2) und mit einem zugeordneten Ventilsitz (4), wobei das Ventilelement (2) aus thermoplastischem Silikon besteht
**dadurch gekennzeichnet, daß** der Ventilsitz (4) von einem elastisch verformbaren Teil (5) der Vorrichtung (1) gebildet ist.

2. Vorrichtung nach Anspruch 1, **dadurch gekennzeichnet, daß** das Ventilelement (2) spritzgegossen ist, insbesondere unmittelbar gegen den Ventilsitz (4) oder ein sonstiges, insbesondere den Ventilsitz (4) bildendes Teil (5) der Vorrichtung (1) spritzgegossen ist.

3. Vorrichtung nach einem der voranstehenden Ansprüche, **dadurch gekennzeichnet, daß** das Ventilelement (2) elastisch gegen den Ventilsitz (4) vorgespannt ist.

4. Vorrichtung nach einem der voranstehenden Ansprüche, **dadurch gekennzeichnet, daß** das Ventilelement (2) selbstschließend ausgebildet ist.

5. Vorrichtung nach einem der voranstehenden Ansprüche, **dadurch gekennzeichnet, daß** das Ventilelement (2) durch manuelle Betätigung und/oder Druck des Fluids öffenbar ist.

6. Vorrichtung nach einem der voranstehenden Ansprüche, **dadurch gekennzeichnet, daß** das Ventilelement (4) kraft- und/oder formschlüssig, insbesondere mittels mindestens eines Eingriffsabschnitts (6), an der Vorrichtung (1) oder dessen Teil (5) befestigt ist.

7. Vorrichtung nach einem der voranstehenden Ansprüche, **dadurch gekennzeichnet, daß** das Silikon ein Copolymer, vorzugsweise ein zweiphasig aufgebautes Blockcopolymer, insbesondere ein Polydimeththylsiloxan-Harnstoff-Copolymer, ist.

8. Vorrichtung nach einem der voranstehenden Ansprüche, **dadurch gekennzeichnet, daß** das Silikon eine Shore-A-Härte von 60 bis 100 aufweist.

9. Vorrichtung nach einem der voranstehenden Ansprüche, **dadurch gekennzeichnet, daß** der Ventilsitz (4) aus einem Thermoplasten, vorzugsweise einem Polyolefin, insbesondere Polypropylen, besteht.

10. Vorrichtung nach einem der voranstehenden Ansprüche, **dadurch gekennzeichnet, daß** der Ventilsitz (4) spritzgegossen ist.

11. Vorrichtung nach einem der voranstehenden Ansprüche, **dadurch gekennzeichnet, daß** der Ventilsitz (4) von einem einstückigen Teil (5) der Vorrichtung (1) gebildet ist.

12. Vorrichtung nach einem der voranstehenden Anspruche, **dadurch gekennzeichnet, daß** die Vorrichtung (1) einen Pumpraum aufweist, der von einem Teil (5) der Vorrichtung (1) zumindest teilweise begrenzt oder gebildet ist, insbesondere wobei Fluid aus dem Pumpraum durch manuelles Verformen des Teils (5) abgebbar und anschließend Fluid in den Pumpraum durch vorzugsweise selbsttätiges elastisches Rückstellen des Teils (5) aufnehmbar, vorzugsweise einsaugbar, ist.

13. Vorrichtung nach einem der voranstehenden Ansprüche, **dadurch gekennzeichnet, daß** das Ventilelement (2) insbesondere mit dem Ventilsitz (4) ein Einlaß-, Auslaß-, Einweg- oder Abgabeventil für das Fluid bildet.

14. Vorrichtung nach einem der voranstehenden Ansprüche, **dadurch gekennzeichnet, daß** das die Vorrichtung (1) als Ausgabekopf, handbetätigte Pumpe oder Dispenser ausgebildet ist.

## Claims

1. Device (1) for dispensing a preferably cosmetic fluid, with an elastically deformable valve element (2) and with an associated valve seat (4), wherein the valve element (2) consists of thermoplastic silicone,
**characterized in**
**that** the valve seat (4) is formed by an elastically deformable part (5) of the device (1).

2. Device according to claim 1, **characterized in that** the valve element (2) is injection-molded, particularly injection-molded, directly against the valve seat (4) or another part (5) of the device (1), particularly the part (5) forming the valve seat (4).

3. Device according to one of the foregoing claims, **characterized in that** the valve element (2) is elastically pretensioned against the valve seat (4).

4. Device according to one of the foregoing claims, **characterized in that** the valve element (2) is designed to be self-closing.

5. Device according to one of the foregoing claims, **characterized in that** the valve element (2) can be opened by manual actuation and/or pressure of the fluid.

6. Device according to one of the foregoing claims, **characterized in that** the valve element (4) is fastened by force-fit and/or form-fit to the device (1) or its part (5), particularly by means of at least one engagement part (6).

7. Device according to one of the foregoing claims, **characterized in that** the silicone is a copolymer, preferably a two-phase-constructed block copolymer, particularly a polydimethyl siloxane urea copolymer.

8. Device according to one of the foregoing claims, **characterized in that** the silicone has a Shore A hardness of 60 to 100.

9. Device according to one of the foregoing claims, **characterized in that** the valve seat (4) consists of a thermoplast, preferably a polyolefin, particularly polypropylene.

10. Device according to one of the foregoing claims, **characterized in that** the valve seat (4) is injection-molded.

11. Device as set forth in one of the foregoing claims, **characterized in that** the valve seat (4) is formed by an elastically deformable, preferably one-piece part (5) of the device (1).

12. Device according to one of the foregoing claims, **characterized in that** the device (1) has a pump chamber which is delimited or formed at least partially by a part (5) of the device (1), particularly wherein fluid can be dispensed from the pump chamber through manual deformation of the part (5) and can be subsequently taken up, particularly sucked, into the pump chamber through preferably self-actuating elastic resetting of the part (5).

13. Device according to one of the foregoing claims, **characterized in that** the valve element (2) forms, particularly together with the valve seat (4), an inlet, delivery, one-way or dispenser valve for the Fluid.

14. Device according to one of the foregoing claims, **characterized in that** the device (1) is designed as a dispenser head, manually actuated pump or dispenser.

## Revendications

1. Dispositif (1) pour la distribution d'un fluide de préférence cosmétique, comprenant un élément élastiquement déformable (2) faisant office de soupape et un siège de soupape correspondant (4), l'élément (2) faisant office de soupape étant constitué de silicone thermoplastique, **caractérisé en ce que** le siège de soupape (4) est formé par une partie élastiquement déformable (5) du dispositif (1)

2. Dispositif selon la revendication 1, **caractérisé en ce que** l'élément (2) faisant office de soupape est moulé par injection, en particulier directement contre le siège de soupape (4) ou bien une partie séparée (5) du dispositif (1) formant en particulier le siège de soupape (4) est moulée par injection.

3. Dispositif selon l'une quelconque des revendications précédentes, **caractérisé en ce que** ledit élément (2) faisant office de soupape est mis en état de précontrainte par voie élastique contre le siège de soupape (4).

4. Dispositif selon l'une quelconque des revendications précédentes, **caractérisé en ce que** l'élément (2) faisant office de soupape est réalisé de telle sorte qu'il peut se fermer automatiquement.

5. Dispositif selon l'une quelconque des revendications précédentes, **caractérisé en ce que** l'élément (2) faisant office de soupape peut être ouvert via une manipulation manuelle et/ou à l'intervention de la pression du fluide.

6. Dispositif selon l'une quelconque des revendications précédentes, **caractérisé en ce que** l'élément (2) faisant office de soupape est fixé au dispositif (1) ou à la partie (5) de ce dernier par liaison de force et/ou par liaison de forme, en particulier au moyen d'au moins une section de préhension (6).

7. Dispositif selon l'une quelconque des revendications précédentes, **caractérisé en ce que** le silicone est un copolymère, de préférence un copolymère séquencé de structure biphasique, en particulier un copolymère de polydiméthylsiloxane-urée.

8. Dispositif selon l'une quelconque des revendications précédentes, **caractérisé en ce que** le silicone présente une dureté Shore A de 60 à 100.

9. Dispositif selon l'une quelconque des revendications précédentes, **caractérisé en ce que** le siège (4) faisant office de soupape est constitué d'une matière thermoplastique, de préférence d'une polyoléfine, en particulier de polypropylène.

10. Dispositif selon l'une quelconque des revendications précédentes, **caractérisé en ce que** le siège de soupape (4) est moulé par injection.

11. Dispositif selon l'une quelconque des revendications précédentes, **caractérisé en ce que** le siège de soupape (4) est formé par une partie (5) du dispositif réalisée en une seule pièce.

12. Dispositif selon l'une quelconque des revendications précédentes, **caractérisé en ce que** le dispositif (1) présente un espace de pompage qui est formé ou délimité au moins partiellement par une partie (5) du dispositif (1), en particulier, dans lequel du fluide provenant de l'espace de pompage peut être distribué via une déformation manuelle de la partie (5), le fluide pouvant ensuite être réceptionné, de préférence par aspiration dans l'espace de pompage via le retour élastique de préférence automatique de la partie (5).

13. Dispositif selon l'une quelconque des revendications précédentes, **caractérisé en ce que** l'élément (2) faisant office de soupape forme, en particulier avec le siège de soupape (4) une soupape d'entrée, une soupape de sortie, une soupape unidirectionnelle ou une soupape de distribution pour le fluide.

14. Dispositif selon l'une quelconque des revendications précédentes, **caractérisé en ce que** le dispositif (1) est réalisé sous la forme d'une tête de distribution, d'une pompe qui peut être actionnée à la main ou d'un distributeur.
